# EUROPÄISCHE PATENTSCHRIFT

(11) **EP 0 050 677 B1**
(45) Veröffentlichungstag und Bekanntmachung des Hinweises auf die Patenterteilung: **11.07.1984**
(21) Anmeldenummer: 80106536.8
(22) Anmeldetag: 24.10.1980
(51) Int. Cl.: E06B 9/322

(54) **Rafflamellenstore**
Venetian blind
Store vénitien

(30) Priorität: 24.01.1980 CH 559/80
(43) Veröffentlichungstag der Anmeldung: 05.05.1982
(73) Patentinhaber: Griesser A.G., CH-8355 Aadorf (CH)
(72) Erfinder: Frei, Paul, CH-8353 Elgg (CH)
(74) Vertreter: Willi, Anton J.

## Beschreibung

Gegenstand der Erfindung ist ein Rafflamellenstore, dessen in einem Lagergehäuse gelagerte Antriebswelle eine Aufzug- und Verstellvorrichtung trägt, mit Aufwickeltrommein für an einer unteren Endschiene angreifende Aufzugbänder und mit KupplungsauflagenfürVerstellbänder, an welchen Tragglieder für die Lamellen angreifen, wobei ein am Verstellband vorgesehener Anschlag im Zusammenwirken mit der Kupplungsauflage bei stillstehender Antriebswelle sowohl eine Schliessbewegung des Verstellbandes bei Offenlage der Lamellen, als auch eine Öffnungsbewegung des Verstellbandes bei einer eingestellten Schräglage der Lamellen verhindert. Bei einem bekannten Lamellenstore dieser Art, wie er beispielsweise in der AT-PS Nr. 301142 beschrieben ist, sind die Lamellen beim Aufziehen und Ablassen des Stores vollständig in die eine bzw. andere Endlage verschwenkt. In diesen Endlagen ist eine Sicherung der Lamellen gegen unerwünschtes Verstellen aber nicht gegeben. Es sind auch Lamellenstores bekannt, die so ausgebildet sind, dass ein Drehen der Antriebswelle im Sinne des Hebens der Lamellen (Raffen) deren Verschwenkung in eine meist annähernd horizontale Offenlage bewirkt, während ein Drehen der Antriebswelle im Sinne des Senkens der Lamellen, deren Verschwenkung in eine zwischen Offen- und Schliesslage liegende, meist als Arbeitsstellung bezeichnete Zwischenstellung (z.B. mit 45° Neigung) bewirkt; ein Schliessen der Lamellen (annähernde Vertikallage) soll dabei erst erfolgen können, wenn der Store vollständig abgesenkt ist. Bekannte Ausführungen dieser Art sind meist recht kompliziert und entsprechend störanfällig. Vielfach ist die Anordnung so getroffen, dass das Aufzugband bei Ablauf der letzten Bandwindung von der Aufwickeltrommel ein federbelastetes Kupplungsglied freigibt, das die Verschwenkung der Lamellen in die Schliesslage bewirken soll. Die bekannten Ausführungen dieser Art besitzen den Nachteil, dass z.B., bei auf einem Hindernis aufstehenden Lamellen, jede Lockerung des Aufzugbandes auf der Trommel zu einem unerwünscht frühzeitigen Freigeben des Kupplungsorgans führt. Auch bei motorischem Antrieb des Stores kann ein meist unvermeidbares Nachlaufen des Motors zu einem Überdrehen des in Wirkstellung befindlichen Kupplungsorgans führen, was Beschädigungen zur Folge haben kann.

Die vorliegende Erfindung bezweckt demgegenüber einen Rafflamellenstore der genannten Art zu schaffen, bei dem die genannten Nachteile der bekannten Konstruktionen vermieden sind, wobei dies durch in Herstellung, Montage, Handhabung und Funktion besonders einfache Mittel erreicht werden soll. Zu diesem Zweck ist der erfindungsgemässe Rafflamellenstore dadurch gekennzeichnet, dass an den Verstellbändern einerseits und an Lagerstützen im Traggehäuse anderseits paarweise zusammenwirkende Anschläge vorgesehen sind, die beim Heben des Stores ein Verschwenken der Lamellen bis in die Offenlage, und beim Senken des Stores bis in eine vorbestimmte Schräglage gestatten, wobei der beim Senken des Stores am auflaufenden Verstellbandtrum vorgesehene, im Zusammenwirken mit einem festen Anschlag an der Lagerstütze des Traggehäuses die vorbestimmte Schräglage der Lamellen begrenzende Anschlag bei gesenktem Store durch federbelastete, vom abgewickelten Aufzugband radial freigegebene und mit der Antriebswelle drehverbundene Klinken zwecks Schliessung der Lamellen ausser Eingriff mit dem festen Anschlag bringbar ist.

Damit ist nicht nur gewährleistet, dass die Lamellen zwangsläufig beim Heben des Stores ihre Offenlage und beim Senken des Stores ihre meist etwa 45° Neigung aufweisende meistbenützte Schräglage einnehmen, sondern dass sie durch den zusätzlichen Verstellbandanschlag auch gegen unerwünschtes Verstellen, z.B. unter Windeinfluss, gesichert sind. Dazu kommt, dass die direkt an einem Verstellbandanschlag angreifende Klinke ein sicheres Schliessen der Lamellen bewirken kann. Ein besonderer Vorteil solcher Verstellbandanschläge liegt darin, dass sie allein durch Verstellbandbewegung zur Wirkung kommen, d.h. selbst keinerlei Eigenbewegung bezüglich der Verstellbänder auszuführen brauchen. Dies führt zu einer besonders einfachen, wenig störanfälligen Bauart.

Bei einer besonders vorteilhaften Ausführungsform ist am Lagergehäuse eine in den Umlaufweg der in Wirkungslage befindlichen Klinke ein Rückstellorgan angeordnet, das nach Erreichen der Lamellenschliesslage dafür sorgt, dass die Klinke, z.B. bei weiterdrehender Antriebswelle (z.B. Überlaufen bei Motorantrieb), auch ohne sich aufwickelndes Aufzugband in ihre unwirksame Lage zurückbewegt wird. Ein solches Rückstellorgan ist auch dann von Vorteil, wenn z.B. durch Aufstehen des Stores beim Senken auf einem Hindernis, die Windungen des noch aufgewickelten Aufzugbandes derart lose werden, dass die Klinke zur Unzeit in ihre Wirkungslage gebracht wird.

Im folgenden ist anhand der beiliegenden Zeichnung ein Ausführungsbeispiel der Erfindung dargestellt; darin zeigt:
Fig. 1 einen vertikalen Axialschnitt nach der Linie A-A in Fig. 6,
Fig. 2, 3 und 4 je einen vertikalen Querschnitt nach der Linie B-B in Fig. den Store bei verschiedenen Lamellenstellungen zeigend,
Fig. 5 einen vertikalen Querschnitt nach der Linie C-C in Fig. 1, und
Fig 6 einen vertikalen Querschnitt nach der Linie D-D in Fig. 1.

Der gezeichnete Rafflamellenstore besitzt ein übliches, als nach unten offenes U-Profil ausgebildetes Traggehäuse 1. An axialen Abstand aufweisenden Stellen dieses Traggehäuses 1 sind Lagerstützen 2 fixiert. Diese Lagerstützen 2 sind je durch zwei durch Bodenstege 2a, 2b miteinander verbundene Querwände 2a gebildet. In nach oben offenen Lagerausschnitten 2d der Querwände 2c sind zylindrische Endteile 3a der Nabe einer Aufwickeltrommel 3 gelagert, die ihrerseits fest auf der 6-Kantquerschnitt aufweisenden Antriebswelle 4 sitzt. Die Antriebswelle 4 ist in üblicher, nicht dargestellter Weise, entweder über ein Gebriebe, durch eine Handkurbel oder durch einen Elektromotor, antreibbar. Der Wickelkanal der Trommel 3 ist durch einen am Traggehäuse fixierten Decksteg 5 überdacht, um ein unerwünschtes Austreten von Bandwindungen des textilen Aufzugbandes 6 zu vermeiden. Dieses Aufzugband 6 ist mittels eines üblichen Haltestiftes 7 auf dem Trommelkern 3b fixiert. Zwischen Trommelkern 3b und Querwänden 2c sind die seitlichen Nabenabschnitte der Aufwickeltrommel 3 mit einer durch Längsnuten gebildeten Zahnung 8 versehen, deren zylindrischer Aussenumfang im Bereich der Querwände 2c je einem textilen Verstellband 9 zwecks Bildung einer Rutschkupplung als Auflage dient. Die inneren, von den Verstellbändern 9 nicht belegten Partien der Nabenabschnitte sind durch an Abdeckstegen 1 Oa fixierte Rückstellkurven 10b überdeckt, deren Funktion im folgenden noch näher erläutert wird. In einer im Trommelkern 3b vorgesehenen und radial bis in die den Wickelkanal begrenzenden Trommelscheiben 3c hineingeführten Nut 11 a der Wickeltrommel 3 ist ein beidseits über diese Scheiben 3c hinaus ragender Stift 11 gelagert. Zwischen Stift 11 und Nutboden ist eine den Stift radial auswärts belastende Blattfeder 12 vorgesehen. Die Anordnung ist so getroffen, dass bei ausgewickeltem Aufzugband 6 der Stift 11 bündig mit dem Boden des Wickelkanals in der Nut 11 liegt. Wie in Fig. 1 ersichtlich, ist die die Nut 11 a aufweisende Partie der den Wickelkanal begrenzenden Scheiben 3c der Trommel 3 verdickt. Jede dieser Scheibenpartien ist mit im Querschnitt rechteckigen Radialausnehmungen 13 versehen, die in Flucht mit der Nut 11 etwa bis zum Boden der Längsnuten der Nabenabschnitte der Trommel 3 geführt sind. Auf den diese Ausnehmungen 13 durchsetzenden Abschnitten des Stiftes 11 sitzt je eine in der betreffenden Ausnehmung 13 geführte Klinke 14. Die Länge der Klinke 14 ist so gewählt, dass sie bei aufgewickeltem Aufzugband 6 vollständig in der betreffenden Scheibenpartie versenkt liegt (Fig. 2, 3), bei abgewickeltem Aufzugband 6 dagegen (durch den federbelasteten Stift 11) über den Scheibenumfang vorsteht (Fig. 1, 4, 5).

Die über die beiden mit der Zahnung 8 versehenen Nabenabschnitte der Tromrnel3 gelegten Verstellbänder 9 sind an ihren Enden je durch eine Verbindungsplatte 15 miteinander verbunden. An diesen beiden Endplatten 15 sind zweckmässig, wie gezeichnet, mittels Kettenstücken 16 die, z.B. durch Kordeln gebildeten Tragglieder 17 für die Lamellen 18 aufgehängt. An den Verstellbändern 9, und zwar an deren Innenseite, ist ein sie verbindender Mitnehmersteg 19 fixiert, der zum Zusammenwirken einerseits mit aus den Querwänden 2c herausgebogenen Anschlaglappen 20 und anderseits mit den Klinken 14 bestimmt ist. Ferner ist an der Innenseite jedes der beiden Verstellbänder ein Sicherungsnocken 21 fixiert, der zum Zusammenwirken mit der Zahnung 8 des zugeordneten Nabenabschnitts der Trommel 3 bestimmt ist. Wie aus der Zeichnung ferner ersichtlich, sind der Bodensteg 2a beidseitig und der Bodensteg 2b innenseitig mit aufgebördelten Rändern versehen, die den Verstellbändern 9 bzw. dem Aufzugband 6 als Gleitführung dienen; an der Unterseite der Querwände 2c sind ferner im Bereich des Bodenstegs 2a Anschlaglappen 22 vorgesehen zum Zusammenwirken mit der die Verstellbänder 9 auf der betreffenden, aussen liegenden Storenseite verbindenden Verbindungsplatte 15.

Die Arbeitsweise des beschriebenen Rafflamellenstores ist dabei folgende: Angenommen, die Storenteile befinden sich in der in Fig. 2 gezeigten Hebestellung, d.h. die Antriebswelle 4 werde im Uhrzeigersinn gedreht und das Aufzugband 6 um wenigstens eine volle Windung aufgewickelt. Dabei hat einerseits das Aufzugband 6 die Klinken 14 über den Stift 11 in die Scheiben 3c eingezogen, während anderseits die durch die Auflageabschnitte der Trommelnabe im Uhrzeigersinn mitgenommenen Verstellbänder 9 eine Stellung einnehmen, in der die Lamellen 18 in ihre Offenlage verschwenkt sind, d.h. bei einer Neigung der Lamellenebene zur Horizontalen von etwa 30° liegt die Lamellen-Vorderkante etwas höher als die Hinterkante. Da in dieser Hebestellung die äussere Verbindungsplatte 15 der Verstellbänder 9 am Anschlaglappen 22 zur Anlage kommt, ist beim weiteren Drehen der Antriebswelle 4 im Uhrzeigersinn eine Mitnahme der Verstellbänder 9 im Sinne einer Vergrösserung des Öffnungsneigungswinkels der Lamellen 18 unmöglich; die Nabenabschnitte der Aufwickeltrommel gleiten unter den Bändern 9 weg. Wie aus Fig. 2 ersichtlich, befindet sich dabei der Sicherungsnocken 21 unmittelbar am vom gezahnten Nabenabschnitt ablaufenden Ende des inneren Trums der Verstellbänder 9. Würden die Lamellen 18, z.B. durch Windeinfluss, im Sinne des Schliessens (Verschwenkung in Fig. 2 im Gegenuhrzeigersinn) belastet, so hätte dies sofort ein Eingreifen des Sicherungsnockens 21 in die nächstliegende Lücke der Zahnung 8 des Nabenabschnitts zur Folge. Da die Aufwickeltrommel 3 aber drehfest auf der (durch Getriebe oder Motor) selbsthemmenden Antriebswelle 4 sitzt, ist ein weiteres Bewegen der Verstellbänder 9 im Sinne des Schliessens der Lamellen 18 unter Windeinfluss unmöglich.

Soll nun der Store aus der in Fig. 2 gezeigten Hebestellung gesenkt werden, so wird die Antriebswelle 4 gemäss Fig. 3 im Gegenuhrzeigersinn gedreht. Dies hat infolge Reibung zwischen Verstellbändern 9 und Zahnung 8 der Nabenabschnitte der Aufwickeltrommel 3 sofort ein Mitnehmen der Verstellbänder 9 im Gegenuhrzeigersinn zur Folge, was seinerseits ein Verschwenken der Lamellen 18 im Schliesssinne, d.h. über ihre Horizontallage hinaus, bewirkt. Um diese allein durch Reibung bewirkte Mitnahme sicherzustellen, könnte übrigens eine von oben auf die über die Nabenabschnitte laufenden Verstellbänder 9 drückende Blattfeder vorgesehen sein. Dieses Mitbewegen der Verstellbänder 9 endet dann, wenn, wie in Fig. 3 gezeigt, der Mitnehmersteg 19 von unten her gegen die Anschlaglappen 20 der Querwände 2c anschlägt. Dabei haben die Sicherungsnocken 21, welche dank ihres Eingriffs in die Lücken der Zahnung 8, die einwandfreie Mitnahme der Verstellbänder 9 unterstützen, die Nabenabschnitte passiert. Bei Erreichen der durch Anschlagen des Mitnehmersteges 19 an den Anschlaglappen 20 festgelegten Schrägstellung der Lamellen 18 (zweckmässig etwa 45° zur Horizontalen) liegen die Sicherungsnocken 21, wie in Fig. 3 ersichtlich, unmittelbar vor den gezahnten Nabenabschnitten der Aufwickeltrommel 3. Die Verstellbänder 9 bzw. Mitnehmersteg 19 und Sicherungsnocken 21 behalten ebenso wie die Lamellen 18 diese Stellung bei, bis der Storefastvollständig abgesenkt ist. Auch in diesem Fall verhindern die Sicherungsnocken 21, dass sich die Lamellen 18, z.B. durch Windeinfluss, bei stillstehender Antriebswelle 4 in Offenlage zurückverschwenken können.

In dieser Senkstellung des Stores mit schräggestellten Lamellen 18 ist das Aufzugband 6 noch mit einer letzten Windung um den Trommelkern 3b abgewickelt; diese unter dem Gewicht des Stores gespannte Windung hält den Stift 11 mit seinen Klinken 14entgegen der Wirkung der Blattfeder 12 in seiner radial inneren Endlage, in der die Klinken 14 vollständig in die Scheiben 3c zurückgezogen sind. Sollen nun die Lamellen 18 vollständig geschlossen werden (Fig. 4), wird durch Weiterdrehen der Antriebswelle 4 im (Gegenuhrzeigersinn) Sinn des Senkens des Stores das Aufzugband 6 vollständig abgewickelt. Dadurch wird der Stift 11 freigegeben, und durch die Blattfeder 12 in der Ausnehmung 11 a radial auswärts gedrückt. Entsprechend stehen nun die Klinken 14, wie in Fig. 5 ersichtlich, über den Rand der Scheiben 3c vor. Beim Weiterdrehen der Antriebswelle 4 drücken diese Klinken 14 den Mitnehmersteg 19 ausser Eingriff mit dem Anschlaglappen 20, während gleichzeitig das die hintere Tragkordel 17 tragende Trum der Verstellbänder 9, wie Fig. 4 zeigt, aus der Strecklage herausgedrückt wird, was einen entsprechenden Nachzug der hinteren Tragkordeln 17 und damit ein Schliessen der Lamellen 18 zur Folge hat. Handelt es sich um einen Store mit Gelenkkurbelantrieb der Antriebswelle 4, so kann im Traggehäuse 1 ein nicht gezeichneter Endanschlag vorgesehen sein, der ein Überdrehen der durch die Schliesslage der Lamellen 18 gegebenen Endstellung des Mitnehmersteges 19 verhindert.

Es kann nun beim Absenken des Stores vorkommen, dass die Endschiene auf einem Hindernis aufsteht. Dies hat beim Weiterdrehen der Antriebswelle 4 im Sinne des Senkens des Stores ein weiteres Abwickeln des Aufzugbandes 6 zur Folge; der Bandwickel im Trommelkanal kann sich dabei derart lockern, dass die Blattfeder 12 den Stift 11 und damit die Klinken 14 radial auswärts in die Wirkungslage dieser Klinken drücken kann. Ist anderseits zum Antrieb der Antriebswelle 4 ein Elektromotor vorgesehen, so ist beim Schleissen der Lamellen 18 in die Fig. 4 gezeigte Lage ein Überdrehen des Motors bzw. ein Überlaufen der gewünschten Endstellung durch die Klinken 14 nicht auszuschliessen; ein fester Endanschlag für den Mitnehmersteg darf bei Motorantrieb deshalb nicht vorgesehen sein. In beiden Fällen kommen nun die Rückstellkurven 1 Ob, welche sich in geringem Abstand über den von den Verstellbändern 9 nicht belegten Partien der Nabenabschnitte über einen Umfangswinkel von etwas über 180° erstrecken, zur Wirkung. Ein Überdrehen der sich in ihrer Wirkungslage befindlichen Klinken 14 über die in Fig. 4 gezeigte Endlage hinaus bewirkt nun, dassderdie Kiinken 14 tragende Stift 11 mit seinen Endteilen gegen die zugeordneten Rückstellkurven 10b stösst und dabei radial nach Innen gedrückt wird; die Klinken 14 werden somit während ihres Umlaufs mit der Trommel 3 zwangsläufig wieder in ihre unwirksame Lage gebracht. Damit wird verhindert, dass die Klinken 14 den Mitnehmersteg 19 und mit ihm die Verstellbänder 9 nach oben reissen können.

Der beschriebene Store ermöglicht somit nicht nur das einwandfreie Erreichen und Einhalten der gewünschten Lamellenstellungen, sondern gewährleistet auch eine einwandfreie Sicherung der Lamellen gegen Windeinflüsse, und zwar, dank der mit der Zahnung 8 zusammenwirkenden Nokken 21, in jeder zwischen Offenlage und vorbestimmter Schräglage möglichen Lamellenstellung. Insbesondere ist das Schliessen der Lamellen, z.B. zwecks Raumverdunkelung, dank Formschluss zwischen Mitnehmersteg 19 und Klinken 14 (im Gegensatz zum Kraftschluss durch Rutschkupplung) besonders gewährleistet, während anderseits Störungen oder Beschädigungen durch unerwünschtes Wirken dieses Formschlusses ausgeschlossen sind.

## Patentansprüche

1. Rafflamellenstore, dessen in einem Lagergehäuse (1) gelagerte Antriebswelle (4) eine Aufzug- und Verstellvorrichtung trägt, mit Aufwikkeltrommeln (3) für an einer unteren Endschiene angreifende Aufzugbänder (6) und mit Kupplungsauflagen (8) für Verstellbänder (9), an welchen Tragglieder für die Lamellen (18) angreifen, wobei ein am Verstellband (9) vorgesehener Anschlag (21) im Zusammenwirken mit der Kupplungsauflage (8) bei stillstehender Antriebswelle (4) sowohl eine Schliessbewegung des Verstellbandes bei Offenlage der Lamellen (18) als auch eine Öffnungsbewegung des Verstellbandes (9) bei einer eingestellten Schräglage der Lamellen (18) verhindert, dadurch gekennzeichnet, dass an den Verstellbändern (9) einerseits und an Lagerstützen (2) im Traggehäuse (1) anderseits paarweise zusammenwirkende Anschläge (15, 22 bzw. 19, 20) vorgesehen sind, die beim Heben des Stores ein Verschwenken der Lamellen bis in die Offenlage und beim Senken des Stores bis in eine vorbestimmte Schräglage gestatten, wobei der beim Senken des Stores am auflaufenden Verstellbandtrum vorgesehene, im Zusammenwirken mit einem festen Anschlag (20) an der Lagerstütze (2) des Traggehäuses (1 ) die vorbestimmte Schräglage der Lamellen (18) begrenzende Anschlag (19) bei gesenktem Store durch federbelastete, vom abgewickelten Aufzugband (6) radial freigegebene und mit der Antriebswelle (4) drehverbundene Klinken (14) zwecks Schliessung der Lamellen (18) ausser Eingriff mit dem festen Anschlag (20) bringbar ist.

2. Rafflamellentore nach Anspruch 1, dadurch gekennzeichnet, dass die Verstellbänder (9) auf eine Zahnung (8) aufweisenden Nabenabschnitten der Aufwickeltrommel (3) für das Aufzugband (6) aufliegen, wobei ein in einer Nut (11 a) des Trommelkerns (3b) liegender, durch eine Blattfeder (12) radial auswärts belasteter Stift (11) die in Radialausnehmungen (13) der den Wickelkanal des Aufzugbandes (6) seitlich begrenzenden Scheiben (3c) der Aufwickeltrommel (3) geführten Klinken (14) trägt, die bei abgewickeltem Aufzugband (6) über die Scheiben (3c) hinausragend den bei vorbestimmter Schräglage der Lamellen (18) am zugeorneten Anschlag (20) der Lagerstütze (2) anliegenden, an den Verstellbändern (9) fixierten Mitnehmer (19) unter Schliessung der Lamellen ausser Eingriff mit dem genannten Anschlag (20) bringen können.

3. Rafflamellenstore nach Anspruch 2, dadurch gekennzeichnet, dass die seitlich über die Scheiben (3c) der Aufwickeltrommel (3) hinausragenden Enden des die Klinken (14) tragenden Stiftes (11) mit feststehenden, die seitlich der Scheiben (3) liegenden Partien der Nabenabschnitte der Aufwickeltrommel über einen etwa 180° Umfangswinkel überdeckenden Rückstellkurven zusammenwirken, derart, dass bei über die Schliesslage der Lamellen (18) hinaus drehender Antriebswelle (4) die am Mitnehmer (19) der Verstellbänder (9) angreifenden Klinken (14) unter Freigabe des Mitnehmers in die Ausnehmungen (13) der Scheiben (3c) der Aufwickeltrommel (3) zurückgedrückt werden.

4. Rafflamellenstore nach Anspruch 3, dadurch gekennzeichnet, dass ein an den Verstellbändern (9) fixierter Sicherungsnocken (21) im Zusammenwirken mit der Zahnung (8) der den Verstellbändern (9) als Auflage dienenden Nabenabschnitte der Aufwickeltrommel (3) als Windsicherung der Lamellen (18) dienen.

## Claims

1. Slatted roller blind having a driving spindle (4) mounted in a bearing case (1) and which carries a lifting and adjusting device, comprising winding drums (3) for lifting straps (6) acting on a bottom end rail and coupling bearers (8) for adjusting straps (9) acted upon by carrying members for the slats (18), a stop (21 ) provided on the adjusting strap (9) acting in co-operation with the coupling bearer (8) and with the driving spindle (4) at rest preventing a closing displacement of the adjusting strap (9) in the open position of the slats (18) as well as an opening displacement of the adjusting strap (9) with the slats (18) set to an oblique position, characterised in that stops (15, 22 resp. 19, 20) co-operating in pairs are provided on the adjusting straps (9) on the one hand and on the bearing supports (2) in the carrying case (1) on the other hand, which upon lifting the blind allow of a pivotal displacement of the slats as far as into the open position and upon lowering the blind allow allow of displacement of the slats as far as a predetermined oblique position, the stop (19) which is situated on the rising adjusting strap section or leg whilst the blind is being lowered, and delimiting the predetermined oblique position of the slats (18) in co-operation with a fixed stop (20) on the bearing support (2) of the carrying case (1), being liable to be freed from the fixed stop (20) for the purpose of closing the slats (18) when the blind is lowered, by means of springloaded pawls (14) radially released by the unreeled lifting strap (6) and rotarily coupled to the driving spindle (4).

2. Slatted roller blind according to Claim 1, characterised in that the adjusting straps (9) rest on hub portions of the winding drum (3) for the lifting trap (6), said hub portions comprising a denticulation (8), a pin (11) situated within a groove (11 a) of the drum core (3b), and biased outwards in radial direction by a leaf spring (12), carrying the pawls (14) located in radial recesses (13) of the discs (3c) of the winding drum (3) which laterally delimit the winding passage of the lifting strap (6), said pawls projecting beyond the discs (3c) and being arranged when the lifting strap (6) has been unwound - to free the entraining element (19) secured on the adjusting straps (9) and bearing against the co-ordinated stop (20) of the bearing support (2) at a predetermined oblique position of the slats (18), from the said stop (20) under closure of the slats.

3. Slatted roller blind according to Claim 2, characterised in that the extremities of the pin (11 ) carrying the pawls (14) and projecting laterally beyond the discs (3c) of the winding drum (3) co-operate with fixed reset cam surfaces covering the parts of the hub portions of the winding drum situated laterally with respect to the discs (3) over a peripheral angle of approximately 180°, in such manner that with the driving spindle (4) turning beyond the closed position of the slats (18), the pawls (14) acting on the driving or entraining element (19) of the adjusting straps (9) are thrust back into the recesses (13) of the discs (3c) of the winding drum (3) under release of the entraining element.

4. Slatted roller blind according to Claim 3, characterised in that a safety cam (21 ) secured on the adjusting straps (9) acts as a protector of the slats (18) against draught in co-operation with the denticulation (8) of the hub portions of the winding drum (3) acting as supports for the adjusting straps (9).

## Revendications

1. Store vénitien dont l'arbre de commande (4) monté dans une boîte-support (1 ), porte un dispositif de levage et de manoeuvre, comportant des tambours d'enroulement (3) pour des rubans de levage (6) qui attaquent une barre d'extrémité inférieure et des appuis d'accouplement (8) pour des rubans de manoeuvre (9) qui sont attaqués par des organes de support des lames (18), une butée (21 ) prévue sur le ruban de manoeuvre (9), en coopération avec l'appui d'accouplement (8), empêchant, l'arbre de commande (4) étant immobile, aussi bien un mouvement de fermeture du ruban de manoeuvre (9) quand les lames (18) sont en position ouverte qu'un mouvement d'ouverture du ruban de manoeuvre (9) quand les lames (18) sont dans une position inclinée fixée, caractérisé par le fait que sur les rubans de manoeuvre (9) d'une part et sur des supports-paliers (2) montés dans la boîte-support (1 ) d'autre part sont prévues des butées coopérant par paires (15, 22 et 19, 20) qui permettent, lors du levage du store, un basculement des lames jusqu'à la position ouverte et, lors de la descente du store, un basculement de celles-ci jusqu'à une position inclinée déterminée, la butée (19), qui est prévue sur le brin montant des rubans de manoeuvre lors de la descente du store et qui, en coopération avec une butée fixe (20) prévue sur le support-palier (2) de la boîte-support (1), délimite la position inclinée déterminée des lames (18), pouvant, quand le store est baissé, être dégagée de la butée fixe (20), en vue de la fermeture des lames (18), par des cliquets (14) soumis à l'action d'un ressort qui sont libérés radialement par le ruban de levage (6) déroulé et sont solidaires en rotation de l'arbre de commande (4).

2. Store vénitien selon la revendication 1, caractérisé par le fait que les rubans de manoeuvre (9) s'appuient sur des parties de moyeu du tambour (3) d'enroulement du ruban de levage (6) qui présentent une denture (8), une broche (11), placée dans une rainure (11 a) du noyau (3b) du tambour et poussée radialement vers l'extérieur par un ressort-lame (12), portant les cliquets (14) guidés dans des évidements radiaux (13) des joues (3c) du tambour d'enroulement (3) qui délimitent latéralement le canal d'enroulement du ruban de levage (6), lesquels cliquets, quand le ruban de levage (6) est déroulé, peuvent, en dépassant des joues (3c), dégager de la butée associée (20) du support-palier (2), en fermant les lames (18), la butée (19) qui est fixée aux rubans de manoeuvre (9) et qui, quand les lames (18) sont dans une position inclinée déterminée, s'appuie contre ladite butée (20).

3. Store vénitien selon la revendication 2, caractérisé par le fait que les extrémités de la broche (11) portant les cliquets (14) qui dépassent latéralement des joues (3c) du tambour d'enroulement (3) coopèrerit avec des cames de rappel fixes qui couvent sur un arc d'environ 180° les parties des parties de moyeu du tambour d'enroulement situées sur le côté des joues (3c), de façon telle que, lorsque l'arbre de commande (4) tourne au-delà de la position fermée des lames (18), les cliquets (14), qui attaquent la butée (19) des rubans de manoeuvre (9), sont repoussés, avec libération de la butée, dans les évidements (13) des joues (3c) du tambour d'enroulement (3).

4. Store vénitien selon la revendication 3, caractérisé par le fait qu'un ergot d'arrêt (21 ) fixé aux rubans de manoeuvre (9), en coopération avec la denture (8) des parties de moyeu du tambour d'enroulement (3) qui servent d'appui aux rubans de manoeuvre (9), sert à arrêter les lames (18) en cas d'action du vent.
